# FASCICULE DE BREVET EUROPEEN

(11) **EP 2 762 657 B1**
(45) Date de publication et mention de la délivrance du brevet: **06.12.2017**
(21) Numéro de dépôt: 14153278.8
(22) Date de dépôt: 30.01.2014
(51) Int. Cl.: E05F 15/60

(54) **Gabarit de pose d'un ensemble de motorisation de volet battant et procédé de vérification utilisant un tel gabarit**
Einsatzschablone einer Motorantriebsanlage eines Öffnungsflügels, und Prüfverfahren mit Hilfe einer solchen Schablone
Template for installing a motor assembly of a shutter and verification method using such a template

(30) Priorité: 31.01.2013 FR 1350852
(43) Date de publication de la demande: 06.08.2014
(73) Titulaire: SOMFY ACTIVITES SA, 74300 Cluses (FR)
(72) Inventeur: Rohee, Clément, 74130 BONNEVILLE (FR)
(74) Mandataire: Lavoix

(56) Documents cités:
- DE-U1-202004 006 665
- FR-A1- 2 912 168
- Contenus: "NOTICE WIBAT LINTEAU SUR MESURE bras coulissant pose en appui", , 23 novembre 2011 (2011-11-23), XP055088352, Extrait de l'Internet: URL:http://www.motorisation-habitat.com/da ta/fiche-motorisation/Notice-de-pose-Wibat -Linteau-sur-mesure-en-appui.pdf [extrait le 2013-11-14]

## Description

L'invention a trait à un gabarit de pose sur une ouverture d'un ensemble de motorisation de volet battant, ainsi qu'à un procédé de vérification de la possibilité d'intégrer un ensemble de motorisation de volet battant sur une ouverture, ce procédé utilisant un tel gabarit.

Dans le domaine de la domotique il est connu d'utiliser un ensemble de motorisation de volet battant à fixer sur un montant d'une ouverture afin d'automatiser la fermeture et l'ouverture de volets battants équipant l'ouverture.

Un enjeu persistant reste de vérifier la possibilité de motoriser des volets battants et de faciliter l'installation de l'ensemble de motorisation. Il s'avère en effet qu'avant d'installer un ensemble de motorisation sur une ouverture, il est préférable de vérifier si son intégration est possible sur cette ouverture et s'il permettra d'ouvrir et de fermer correctement et complètement des volets battants équipant cette ouverture.

Afin de vérifier la possibilité de motoriser des volets battants équipant une ouverture, il est connu de remplir des relevés de cotes précis, pour des produits dits sur mesure. En outre, des relevés de cotes sont à effectuer et des abaques d'intégration sont à vérifier pour des produits dits standards. Les abaques d'intégration permettent de sélectionner un type de motorisation en fonction des cotes relevées. Cependant l'utilisation de ces relevés de cotes et abaques reste longue et complexe.

De plus, afin de faciliter l'installation d'un ensemble de motorisation de volets battants, Il est également connu d'une présentation commerciale intitulé « NOTICE WIBAT LINTEAU SUR MESURE » (éditions 2011) de la société WIMOVE d'utiliser un gabarit de perçage. Ce gabarit de perçage permet le repérage de trous à percer au niveau de montants verticaux d'une ouverture, afin de venir fixer l'ensemble de motorisation aux montants verticaux. De plus, le gabarit de perçage permet de repérer une hauteur de fixation, sur chaque volet, d'une coulisse, destinée à être reliée à une extrémité d'un bras de commande du volet correspondant, en configuration d'utilisation de l'ensemble de motorisation. Cependant, un tel gabarit ne permet ni de connaître la possibilité de motoriser ou non des volets battants sans effectuer aucun relevé de cotes, ni de repérer précisément à quel endroit sera fixé le bras au volet battant pour optimiser la transmission des efforts entre le moteur et le volet.

Il est connu, en outre, de DE-U1-2020040006665 un gabarit de pose d'un ensemble de motorisation d'une porte permettant de vérifier la possibilité d'ouvrir et fermer la porte sans que l'ensemble de motorisation ne rencontre d'obstacle. Cependant, un tel gabarit ne permet pas de connaître la possibilité de motoriser ou non la porte sans effectuer aucun relevé de cotes.

C'est à ces inconvénients qu'entend plus particulièrement remédier l'invention en proposant un gabarit de pose sur une ouverture d'un ensemble de motorisation de volet battant. Ce gabarit permet de faciliter l'installation de l'ensemble de motorisation de volet battant et de vérifier de manière plus précise la possibilité de motoriser des volets battants d'une ouverture.

A cet effet, l'invention concerne un gabarit de pose d'un ensemble de motorisation de volet battant sur une ouverture, cet ensemble comprenant un module incluant au moins un actionneur et un bras mobile en rotation sur ce module, le bras comprenant une extrémité de fixation au volet et une extrémité de fixation au module, le gabarit étant tridimensionnel et comprenant une première face destinée à être positionnée contre le volet en position fermée. Conformément à l'invention, le gabarit comprend une deuxième face ou bord destiné(e) à être positionné(e) contre un montant vertical délimitant l'ouverture et un premier élément indicateur de la position de l'extrémité de fixation du bras mobile sur le volet, lorsque le volet est en position fermée, par rapport à la fois au volet et au montant vertical délimitant de l'ouverture, suivant au moins un plan parallèle au volet en position fermée, suivant au moins deux axes, un axe vertical et un axe horizontal dans ce plan parallèle au volet en position fermée. Grâce à l'invention, il est possible d'observer facilement et précisément la position du bras par rapport à l'ouverture et au volet et ainsi de vérifier l'encombrement de l'ensemble de motorisation et si les dimensions de l'ensemble de motorisation sont adaptées à l'ouverture. De plus, l'invention permet de faciliter l'installation de l'ensemble de motorisation sur l'ouverture, via l'identification de la position de l'une ou des extrémités du bras par rapport à l'ouverture et au volet.

Selon des aspects avantageux mais non obligatoires de l'invention, un tel gabarit peut incorporer une ou plusieurs des caractéristiques suivantes, prises dans toute combinaison techniquement admissible :
- au moins une face du gabarit comprend un deuxième élément indicateur de sa position à respecter par rapport à l'ouverture,
- au moins une face du gabarit comprend une affiche contenant un ensemble d'illustrations et de textes correspondant à une notice d'utilisation du gabarit,
- le gabarit comprend un boîtier destiné à être en appui contre le montant de l'ouverture à équiper et le premier élément est mobile sur le boîtier en rotation autour d'un axe vertical, lorsque le boîtier est positionné contre le montant de l'ouverture, et apte à reproduire le mouvement du bras mobile par rapport au module, ce mouvement permettant l'entraînement d'un volet entre une première position fermée et une deuxième positon ouverte, ou réciproquement.

Grâce à cet aspect de l'invention, il est possible de connaître rapidement et de manière fiable la possibilité de motoriser ou non un volet battant sans effectuer aucun relevé de cotes puisque l'élément mobile sur le boîtier reproduit de manière précise la rotation du bras mobile de l'ensemble de motorisation. Il est ainsi possible de vérifier à l'aide de l'élément mobile que le bras du module pourra ouvrir ou fermer le volet sans rencontrer d'obstacle.
- La forme du premier élément est similaire à celle du bras mobile sur le module, alors que certaines dimensions du boîtier sont similaires à celles du module,
- le boîtier comprend deux butées, disposées de part et d'autre de l'axe de rotation du premier élément, ces butées limitant la rotation du premier élément entre, d'une part, une première position où une extrémité du premier élément destinée à être en contact avec le volet est en regard d'une troisième face destinée à être positionnée à l'opposé du montant et, d'autre part, une deuxième position où l'extrémité du premier élément a effectué une rotation d'amplitude prédéterminée par rapport à l'axe de rotation, le premier élément se dirigeant à l'opposé de l'ouverture, l'amplitude de la rotation de l'extrémité étant de préférence inférieure ou égale à 180°, de préférence encore égale à 160°,
- le boîtier comprend un tiroir apte à recevoir des échantillons ou d'autres types de pièces ou une notice papier d'utilisation du gabarit.
- le volet est mobile entre une position fermée et une position ouverte et le gabarit comprend au moins une quatrième face, la quatrième face étant opposée à la première face et comprenant le premier élément, le premier élément comprenant au moins un orifice traversant de repérage d'une position de fixation de l'extrémité de fixation du bras au volet,
- l'ouverture comprend deux montants verticaux formant avec un linteau de l'ouverture un coin droit et un coin gauche et des volets droit et gauche positionnés de part et d'autre de l'ouverture, alors que la quatrième face comprend les premier et deuxième éléments qui sont adaptés à une utilisation du gabarit dans le coin droit, au cours de laquelle la première face est en contact avec le volet droit qui est en position fermée, tandis que la première face comprend un autre premier élément indicateur de la position d'au moins une des extrémités du bras mobile et un autre deuxième élément indicateur de la position du gabarit à respecter par rapport à l'ouverture qui sont adaptés à une utilisation du gabarit dans le coin gauche, au cours de laquelle la quatrième face est en contact avec le volet gauche qui est en position fermée.
- au moins l'une des première et quatrième faces comprend :
   - un premier bord rectiligne globalement perpendiculaire à un deuxième bord rectiligne, les premier et deuxième bords étant respectivement destinés à être en contact avec un linteau, et avec un montant vertical de l'ouverture, et un troisième et un quatrième bords courbes respectivement opposés aux premier et deuxième bords.

L'invention concerne également un procédé de vérification de la possibilité d'intégrer un ensemble de motorisation de volet battant sur une ouverture, cet ensemble comprenant un module incluant au moins un actionneur et un bras mobile en rotation par rapport au module, le bras comprenant une extrémité de fixation au volet et une extrémité de fixation au module, le volet étant mobile entre une position fermée et une position ouverte. Conformément à l'invention, le procédé comprend des étapes consistant à :
- a) positionner une première face d'un gabarit selon l'une des revendications précédentes contre le volet en position fermée et une deuxième face ou bord contre un montant délimitant l'ouverture, et
- b) vérifier la position d'au moins une des extrémités du bras mobile par rapport à la fois au volet et au montant.

Selon d'autres aspects avantageux mais non obligatoires de l'invention, un tel gabarit peut incorporer une ou plusieurs des caractéristiques suivantes, prises dans toute combinaison techniquement admissible :
- le gabarit est tel que décrit ci-dessus et lors de l'étape a) de positionnement la première face et la deuxième face sont des faces du boîtier, tandis que lors de l'étape de vérification il est également vérifié que le premier élément ne vient pas buter contre un élément de l'ouverture, lorsque une extrémité du premier élément est en contact avec le volet qui est en position fermée, et alors que le procédé comprend une étape suivante consistant à : maintenir l'extrémité du premier élément en contact avec le volet tout en ouvrant le volet et vérifier que, pendant cette manoeuvre d'ouverture, le premier élément ne rencontre aucun obstacle,
- une étape d) consiste à positionner le boîtier contre le volet, au dessus d'une barre horizontale permettant de faire le lien entre différentes planches verticales composant le volet, et à vérifier que la hauteur du boîtier est inférieure à la distance, mesurée perpendiculairement à la barre horizontale, entre la barre horizontale et une extrémité haute du volet,
- le gabarit est tel que décrit ci-dessus, et lors de l'étape de vérification, la position de l'extrémité de fixation du bras au volet est repérée, alors que suite à l'étape de vérification le procédé comprend des étapes consistant à :
   - e) fixer l'ensemble de motorisation sur l'ouverture, et
   - f) rattacher l'extrémité de fixation au volet à la position repérée lors de l'étape de vérification.

L'invention concerne également un système comprenant un ensemble de motorisation de volet battant à fixer sur une ouverture, ainsi qu'au moins un gabarit de pose de l'ensemble de motorisation sur l'ouverture, l'ensemble de motorisation comprenant un module incluant au moins un actionneur et un bras mobile en rotation par rapport au module. Conformément à l'invention, le ou les gabarits sont tels que décrit ci-dessus.

L'invention sera mieux comprise et d'autres avantages de celle-ci apparaîtront plus clairement à la lumière de la description qui va suivre de deux modes de réalisation d'un gabarit et d'un procédé de vérification conforme à son principe, donnée uniquement à titre d'exemple et faite en se référant aux dessins annexés dans lesquels :
- la figure 1 est une vue en perspective d'un gabarit conforme à un premier mode de réalisation de l'invention,
- la figue 2 est coupe horizontale d'une ouverture dans laquelle le gabarit de la figure 1 est en position, afin de vérifier si le volet battant de l'ouverture peut être motorisé et le volet battant est en position fermé, la coupe ayant été réalisée entre le gabarit et un linteau de l'ouverture,
- la figure 3 est une coupe analogue à la figure 2 dans laquelle le volet est en position ouverte,
- la figure 4 est une vue partielle de côté du volet et du gabarit des figures 1 à 3, dans laquelle un élément mobile du gabarit n'est pas représenté,
- la figure 5 est un schéma bloc d'un procédé conforme au premier mode de réalisation de l'invention,
- la figure 6 est une vue en perspective d'un gabarit conforme à un deuxième mode de réalisation de l'invention, montrant le détail d'une première face du gabarit,
- la figure 7 est une vue analogue à la figure 6 montrant le détail d'une deuxième face du gabarit opposée à la première face,
- la figure 8 est une vue partielle de côté d'une ouverture, dans laquelle le gabarit des figures 6 et 7 est positionné afin de vérifier si le volet battant de l'ouverture, qui est en position fermée, peut être motorisé, et
- la figure 9 est un schéma bloc d'un procédé conforme au deuxième mode de réalisation de l'invention.

Dans un premier mode de réalisation de l'invention, le gabarit 10 représenté à la figure 1 comprend un boîtier 20 parallélépipédique s'étendant suivant trois dimensions, à savoir une profondeur P1, une longueur L2 et une hauteur H3. Le boîtier comprend également un élément 30 ou bras monté mobile par rapport au boîtier 20, dans le cas d'espèce articulé sur le boîtier 20. Cet élément 30 est articulé ou mobile en rotation autour d'un axe Z, vertical lorsque le boîtier est positionné contre un montant vertical 50 d'une ouverture 40, tel que présenté aux figure 2 et 3.

En comparaison à un ensemble de motorisation de volet battant 70 qui comprend un module dans lequel on retrouve une motorisation et un bras mobile par rapport au module, dans le cas d'espèce articulé sur le module, qui comporte une extrémité de fixation au volet et une extrémité de fixation au module, le boîtier 20 correspond au module et l'élément mobile 30 correspond au bras et comprend deux extrémités 32, 34 correspondant respectivement aux extrémités de fixation du bras de l'ensemble de motorisation au volet 70 et au module.

Au moins certaines dimensions du boîtier 20 sont globalement similaires à celles du module de l'ensemble de motorisation destiné à être fixé sur l'ouverture 40. De même les dimensions de l'élément mobile 30 sont similaires à celles du bras de l'ensemble de motorisation destiné à être fixé sur l'ouverture 40.

Le boîtier 20 est un parallélépipède rectangle, il comprend donc six faces. On note 21 une première face du boîtier 20 destinée à être du côté extérieur, c'est-à-dire du côté du volet 70, équipant l'ouverture 40, lorsque celui-ci est fermé. On note 22 une deuxième face destinée à être en appui contre le montant 50 et on note 23 une troisième face opposé à la deuxième face 22. De même, on note 24 une quatrième face du boîtier 20 destinée à être face à un linteau de l'ouverture 40 et 25 une cinquième face opposée à la quatrième face 24 et orientée vers le bas en configuration montée du boîtier. La sixième face 26 du boîtier 20 est opposée à la première face 21. Les faces 21, 23, 25 ne sont pas directement visible à la figure 1 mais repérées par leurs arêtes.

Ainsi, le gabarit est tridimensionnel, c'est-à-dire qu'aucune des trois dimensions, la longueur L2, la hauteur H3 et la profondeur P1 du boîtier 20, n'est négligeable par rapport aux deux autres.

Les faces 24, 26 comprennent chacune une affiche contenant un texte 24a, 26a indiquant leur position à respecter par rapport à l'ouverture 40.

En outre, la sixième face 26 comprend une deuxième affiche contenant un ensemble 26b de textes et d'illustrations permettant d'expliciter l'utilisation du gabarit 10 et le mode opératoire à suivre afin de vérifier qu'il est possible d'installer un ensemble de motorisation correspondant à ce gabarit 10 sur l'ouverture 40. L'ensemble 26b correspond à une notice d'utilisation du gabarit 10.

L'élément mobile 30 est fixé sur la cinquième face 25 au niveau d'un point d'attache A, de préférence centré suivant la première dimension P1 et décalé suivant la deuxième dimension L2. Il peut également être détachable et rattachable en un point d'attache B symétrique du point d'attache A, par rapport au centre géométrique du boîtier 20 et suivant la deuxième dimension L2. Les distances entre les points d'attache A, B et les arêtes du boîtier 20 sont similaires à celles entre l'axe d'articulation du bras et les bords du module de l'ensemble de motorisation destiné à être fixé sur l'ouverture 40.

L'élément mobile 30 est apte à reproduire le mouvement du bras mobile par rapport au module de l'ensemble de motorisation destiné à être fixé sur l'ouverture 40. Le mouvement du bras mobile est destiné à permettre l'entraînement du volet battant 70, équipant l'ouverture 40, entre une première position fermée, correspondant à la position du volet à la figure 2, et une deuxième position ouverte, correspondant à la position du volet à la figure 3, ou réciproquement.

L'élément mobile 30 présente une courbure principale dans un plan horizontal lorsque le boîtier 20 est positionné contre le montant 50 de l'ouverture 40.

Les extrémités 32, 34 de l'élément mobile 30 correspondent respectivement à des éléments indicateurs de la position des extrémités de fixation au volet et au module du bras mobile par rapport à la fois au volet 70 et au montant 50, lorsque le gabarit 10 est positionné au niveau de l'ouverture 40, comme présenté à la figure 2. Autrement dit, l'extrémité 32 correspond à un élément indicateur de la position de l'extrémité de fixation au volet du bras mobile 30, suivant au moins un plan parallèle au volet 70 en position fermée. L'extrémité 34 correspond à un élément indicateur de la position de l'extrémité de fixation au module du bras mobile 30 suivant un plan parallèle au linteau et plus généralement suivant un plan parallèle à une face du module à laquelle est destinée à être rattachée l'extrémité de fixation au module du bras 30. Le gabarit 10 permet donc d'obtenir un positionnement fiable des extrémités de fixation du bras mobile 300 au volet 70 et au module afin de vérifier la compatibilité de l'ensemble de motorisation avec l'ouverture 40 et le volet 70 avant son installation.

Aux figures 2 et 3 un élément 60 installé dans l'ouverture est représenté. Cet élément 60 est par exemple une fenêtre ou une vitre.

Le boîtier 20 comprend deux butées 82 et 84 disposées de part et d'autre de l'axe de rotation Z à proximité du point d'attache A de l'élément mobile 30 sur la face 25. Les butées 82 et 84 limitent la rotation de l'élément mobile 30 entre deux positions. Une première position où l'extrémité 32 de l'élément mobile 30 est en regard de la troisième face 23 selon une direction parallèle aux faces 21 et 26. Une deuxième position où l'extrémité 32 a effectué une rotation de 160° par rapport à l'axe de rotation et à la première position, lorsque l'élément mobile se dirige à l'opposé de l'ouverture suivant un mouvement M1.

En variante, les butées 82 et 84 sont positionnées de sorte que la rotation de l'élément mobile, a lieu sur une amplitude angulaire inférieure ou égale à 180°. Ces butées peuvent être repositionnables.

Le boîtier 20 comprend un tiroir 28 accessible à partir de la troisième face 23 apte à recevoir des échantillons de carter, ce qui permet de présenter les différentes finitions possibles pour un cache du module de l'ensemble de motorisation destiné à être installé sur l'ouverture 40.

Le boîtier 20 est en carton renforcé et l'élément mobile 30 en matière plastique. En variante, le boîtier 20 et l'élément mobile 30 sont en d'autres matériaux.

On note 52 une face d'un mur 54 sur lequel le volet 70 de l'ouverture 40 est fixé par l'intermédiaire d'un gond 90. Une face du mur 54 perpendiculaire à la face 52 forme le montant vertical 50 de l'ouverture 40.

Le volet 70 comprend une barre horizontale 72 qui permet de faire le lien entre différentes planches verticales 74 composant le volet 70

Afin de vérifier si l'ouverture 40 et le volet battant 70 peuvent être équipés d'un ensemble de motorisation, le gabarit 10 est utilisé de la manière suivante : au cours d'une étape 200 le volet 70 est rabattu en position fermée puis le boîtier 20 est positionné dans l'espace compris entre le volet 70 et l'élément 60. La première face 21 du boîtier 20 est positionnée contre le volet, la quatrième face 24 contre le linteau et la deuxième face 22 contre le montant vertical 50.

Au cours d'une deuxième étape 210 l'extrémité 32 de l'élément mobile 30 opposée au point d'attache A est mise en contact avec le volet 70 globalement à l'emplacement où l'on souhaitera fixer le bras de l'ensemble de motorisation destiné à être installé sur l'ouverture 40. Puis, il est vérifié que dans cette disposition l'élément mobile 30 ne bute pas contre l'élément 60 compris dans l'ouverture 40. Au cours de cette étape 210 le volet reste en position fermée. Avantageusement, lors de l'étape 210, il est également vérifié qu'à l'emplacement où l'on souhaitera fixer le bras de l'ensemble de motorisation au volet, aucun obstacle n'empêche cette fixation.

Puis, dans une troisième étape 220 l'extrémité 32 est maintenue en contact avec le volet 70 et le volet est ouvert suivant le mouvement M1, tout en maintenant le boîtier 20 dans la même position qu'aux étapes 200 et 210. Il est alors vérifié qu'au cours de cette ouverture l'élément mobile 30 ne rencontre aucun obstacle.

Dans une dernière étape 230 complémentaire, lorsque l'ensemble de motorisation auquel correspond le boîtier 20 est destiné à être fixé sous le linteau de l'ouverture 40, le boîtier 20 est positionné contre le volet 70, au dessus de la barre horizontale 72. Puis il est vérifié que la hauteur H3 du boîtier 20 est inférieure à la distance H72, mesurée perpendiculairement à la barre 72, entre la barre horizontale 72 et l'extrémité haute 76 du volet 70. En effet, dans certain cas, la barre horizontale 72 est positionnée sur la partie haute du volet 70 de sorte que la hauteur H3 du boîtier 20 et donc de la face 21 est supérieure à la distance H72 mesurée perpendiculairement à la barre 72 entre la barre 72 et une extrémité haute 76 du volet. Dans ce dernier cas, l'installateur devra vérifier la compatibilité de l'installation en exécutant les étapes a) et b) en décalant le gabarit du volet en position fermée d'au moins une distance correspondant à l'épaisseur de la barre horizontale.

Avantageusement, afin de vérifier la possibilité de motoriser un volet gauche et un volet droit positionnés de part et d'autre d'une ouverture, l'élément mobile est propre à être fixé successivement au point A, dans un premier sens, puis au point B dans un deuxième sens. Plus précisément, l'élément mobile est en premier lieu fixé au point A dans le premier sens, dans lequel une première face de l'élément mobile 30 est en regard de la face 25 du boîtier 20 et les étapes 200, 210, 220 et 230 sont alors réalisées pour vérifier la possibilité de motoriser le volet gauche, puis l'élément mobile est en deuxième lieu fixé au point B dans le deuxième sens, dans lequel une deuxième face de l'élément mobile 30, opposée à la première face, est en regard de la face 25 du boîtier 20 et les étapes 200, 210, 220 et 230 sont alors réalisées pour vérifier la possibilité de motoriser le volet droit.

Dans le deuxième mode de réalisation de l'invention, représenté aux figures 6 à 9, dans lequel les éléments similaires au premier mode de réalisation portent les mêmes références augmentées de 300, le gabarit 310 s'étend suivant les trois dimensions P1, L2, H3 présentées dans le premier mode de réalisation. La profondeur P1, ou épaisseur, du gabarit 310 est inférieure à ses hauteur H3 et largeur L2. Le gabarit 310 est un gabarit de pose d'un ensemble de motorisation de volet battant sur une ouverture 340, sachant que l'ensemble de motorisation de volet battant comprend, comme mentionné pour le premier mode de réalisation, un module et un bras mobile. Le module comprend une zone de fixation à l'ouverture 340, non représentée et correspondant par exemple à une équerre prévue pour être fixée à l'ouverture 340. Le bras comporte une extrémité de fixation au volet et une extrémité de fixation au module.

Comme présenté à la figure 8, le gabarit 310 est destiné à être positionné contre un linteau et un montant vertical 350 de l'ouverture 340, équipée d'un volet battant 370 du côté du montant vertical 350. Le gabarit 310 est également destiné à être positionné contre le volet 370 lorsque celui-ci est en position fermée.

Le gabarit 310 comprend une première face 321 et une deuxième face 326 opposée à la première face 321, ces faces étant respectivement visibles aux figures 6 et 7.

La première face 321 comprend un premier élément 391 indicateur de la position de l'extrémité de fixation du bras mobile par rapport à la fois au volet 370 et au montant vertical 350 et un deuxième élément 392 indicateur de sa position à respecter par rapport à l'ouverture 340, afin que le premier élément 391 indique la position de l'extrémité de fixation du bras. La première face 321 comprend également un troisième élément 393 indicateur de la position du module de l'ensemble de motorisation par rapport au montant 350 et un quatrième élément 394 indicateur de sa position à respecter par rapport à l'ouverture 340, afin que le troisième élément 393 indique la position du module.

La deuxième face 326 est destinée à être en appui et/ou contact contre le volet 370 lorsqu'il est en position fermée.

Les première et deuxième faces 321, 326 comprennent des premiers 321a, 326a et deuxièmes 321b, 326b bords rectilignes globalement perpendiculaires les uns aux autres et des troisièmes 321c, 326c et quatrièmes 321d, 326d bords courbes respectivement opposés aux premiers 321a, 326a et deuxièmes 321b, 326b bords. Les premiers 321a, 326a et deuxièmes 321b, 326b bords sont respectivement destinés à être en contact avec le linteau, et le montant vertical 350 de l'ouverture, lorsque la position de l'extrémité de fixation du bras mobile par rapport à la fois au volet 370 et au montant vertical 350 est identifiée sur le volet via le premier élément indicateur 391.

Le premier élément indicateur 391 comprend la représentation partielle d'une équerre 396 de fixation du bras sur le volet 370 et est muni de trois orifices traversants 397 de repérage d'une position de fixation de cette équerre au volet 370. Plus précisément les orifices sont des orifices de repérage d'une position de fixation du bras au volet 370, puisque le bras est destiné à être fixé directement à l'équerre.

Le deuxième élément indicateur 392 comprend des informations permettant d'identifier la position de trois faces du gabarit 310 par rapport à l'ouverture 340 et au volet 370, lors de son utilisation pour le repérage de la position de l'extrémité de fixation grâce au premier élément indicateur 391.

Le troisième élément indicateur 393 comprend la représentation partielle d'une équerre 398 de fixation du module de l'ensemble de motorisation au montant 350 et est muni d'orifices traversants 399 de repérage d'une position de fixation de l'équerre de fixation du module au montant 350. Plus précisément, les orifices 399 sont des orifices de repérage d'une position de fixation du module au montant 350, puisque le module est destiné à être fixé à cette équerre.

Le quatrième élément indicateur 394 comprend des informations permettant d'identifier la position de trois faces du gabarit 310 par rapport à l'ouverture 340 et au volet 370, lors de son utilisation pour le repérage de la position du module grâce au troisième élément indicateur 393.

Aux figures 6 et 7, les première 321 et deuxième 326 faces sont globalement identiques et la deuxième face comprend également des premier 391', deuxième 392', troisième 393' et quatrième 394' éléments indicateurs, puisque l'ouverture comprend généralement deux volets 370 à motoriser. En effet, l'ouverture 340 comporte généralement deux montants verticaux, dont un seul est représenté à la figure 8, qui forment avec le linteau un coin droit et un coin gauche et des volets droit et gauche positionnés de part et d'autre de l'ouverture 340. Sur la deuxième face 326 les premier 391', deuxième 392', troisième 393' et quatrième 394' éléments indicateurs sont alors adaptés à une utilisation du gabarit 310 dans le coin gauche, au cours de laquelle la première face 321 est en contact avec le volet gauche qui est en position fermée, tandis que, sur la première face 321, les premier 391, deuxième 392, troisième 393 et quatrième 394 éléments indicateurs sont adaptés à une utilisation du gabarit 310 dans le coin droit, au cours de laquelle la deuxième face 326 est en contact avec le volet droit qui est en position fermée.

Les premier 391, 391', deuxième 392, 392', troisième 393, 393' et quatrième 394, 394' éléments indicateurs forment ainsi sur la première 321 et sur la deuxième 326 faces, une affiche contenant un ensemble 326b d'illustrations et de textes correspondant à une notice d'utilisation du gabarit 310.

Avantageusement, certaines dimensions du gabarit 310 sont globalement similaires à celles du module de l'ensemble de motorisation destiné à être fixé sur l'ouverture 340.

Afin de vérifier si l'ouverture 340 et le volet battant 370 peuvent être équipés d'un ensemble de motorisation et d'installer l'ensemble de motorisation sur l'ouverture 340, le gabarit 310 est positionné dans l'espace compris entre le volet 370 et un élément installé dans l'ouverture, correspondant par exemple à une fenêtre ou une vitre et est utilisé de la manière suivante : au cours d'une étape 400 le volet 370 est rabattu en position fermée puis les première 321 et deuxième 326 faces sont placées avec leur premier bord respectif 321a, 326a positionné contre le linteau et leur deuxième bord respectif 321b, 326b contre le montant 350, tandis que la première face 321 est positionnée, ou plaquée, contre le volet 370.

Au cours d'une étape 410 suivante, la position de l'extrémité de fixation du bras au volet 370 est repérée et plus précisément les trous 397 de fixation de l'équerre de fixation du bras au volet 370 sont repérés et marqués sur le volet 370. L'équerre de fixation du bras est ensuite fixée au volet 370 en utilisant les repères préalablement marqués. Avantageusement, lors de l'étape 410, il est vérifié que là où les trous de fixation sont repérés, aucun obstacle n'existe à la fixation de l'équerre de fixation du bras au volet 370.

Puis, lors d'une étape 420, les première 321 et deuxième 326 faces ont leur premier bord 321a, 326a respectif qui est positionné contre le volet 370 qui est en position fermée et leur deuxième bord respectif 321b, 326b qui est positionné contre le linteau, tandis que la première face 321 est positionnée contre le montant 350.

Ensuite, lors d'une étape 430, la position du module de l'ensemble de motorisation par rapport au montant 350 est repérée et plus précisément les trous 399 de fixation de l'équerre de fixation du module au montant 350 sont repérés et marqués sur le montant 350. L'équerre de fixation du module est ensuite fixée au montant 350. Lors d'une étape 440 suivante, l'ensemble de motorisation est fixé sur l'ouverture, c'est-à-dire sur le montant 350 via l'équerre de fixation du module et lors d'une étape 450, l'extrémité de fixation du bras est rattachée au volet 370, à la position repérée et marquée lors de l'étape 410, via l'équerre de fixation du bras.

Avantageusement, les étapes 400 à 430 sont réalisées pour le coin gauche et le coin droit, lorsque l'ouverture est équipée de deux volets gauche et droit et les étapes 440 et 450 sont ensuite réalisées.

Un système comprenant l'ensemble de motorisation de volet battant à fixer sur l'ouverture 40, 340 ainsi que le gabarit 10, 310 de pose suivant le premier et/ou le deuxième mode de réalisation de l'invention permet ainsi de faciliter l'installation de l'ensemble de motorisation sur l'ouverture 40, 340 et de vérifier que son installation est possible.

Dans les deux modes de réalisations, le gabarit 10, 310 est tridimensionnel et le boîtier 20 et le gabarit 310 ont une profondeur P1, une largeur L2 et une hauteur H3 non nulles ou non négligeables.

De plus, dans les deux modes de réalisation, le gabarit 10, 310 permet de faciliter l'installation de l'ensemble de motorisation sur l'ouverture 40, 340 et de vérifier la possibilité de motoriser le volet battant 70, 370, via l'identification de la position de l'extrémité de fixation du bras ou des deux extrémités du bras par rapport à l'ouverture 40, 340 et au volet 70, 370.

De plus, le gabarit 10 selon le premier mode de réalisation permet de vérifier la possibilité de motoriser le volet 70 sans prise de cotes et surtout de manière rapide, facile, intuitive et précise. En effet ce gabarit permet de simuler l'encombrement de l'ensemble de motorisation et le mouvement du bras, afin de vérifier que les dimensions de l'ouverture 40 et du volet 70 sont adaptées pour la motorisation du volet 70.

Dans le deuxième mode de réalisation, le premier élément indicateur 391 permet d'indiquer la position de l'extrémité de fixation au volet du bras mobile 30, suivant au moins un plan parallèle au volet 70 en position fermée. Le gabarit 10 permet donc d'obtenir un positionnement fiable de l'extrémité de fixation du bras mobile 300 au volet 70 afin de vérifier la compatibilité de l'ensemble de motorisation avec l'ouverture 40 et le volet 70 avant son installation.

Dans les deux modes de réalisation, la position de fixation de l'extrémité de fixation du bras sur le volet étant repérée suivant un plan parallèle au volet 70 lorsqu'il est en position fermée, c'est-à-dire suivant au moins deux axes, notamment un axe vertical et un axe horizontal, l'installateur pourra vérifier l'absence d'obstacle au montage, comme par exemple une barre de maintien du volet, une patte reliée au gond ou une vis de montage liée au volet, ou une zone non plane, qui rendraient inadapté le montage de l'extrémité du bras dans cette position de fixation. Cette position de fixation est une position à respecter lors du montage de l'ensemble de motorisation.

De plus, le gabarit 310 selon le deuxième mode de réalisation permet de faciliter l'installation de l'ensemble de motorisation sur l'ouverture 340, via l'identification de la position de l'extrémité de fixation du bras sur le volet 370 et du module sur le montant 350. Plus précisément, ce gabarit permet de repérer la position des équerres de fixation de l'extrémité de fixation et du module sur le volet 370 et sur le montant 350. De plus, dans le deuxième mode de réalisation, les troisièmes 321c, 326c et quatrièmes 321d, 326d bords courbes remplissent une fonction de détrompage. Ils permettent en effet à un opérateur de bien positionner le gabarit par rapport à l'ouverture, lors de son utilisation, en empêchant l'opérateur de positionner les troisième et quatrième bords contre le montant 350, le linteau ou le volet 370.

Avantageusement encore, afin de motoriser le volet battant 70, 370 les gabarits 10, 310 présentés dans le premier et le deuxième mode de réalisation sont propres à être successivement utilisés suivant les procédés décrits aux figures 5 et 9, afin de vérifier la possibilité de motoriser le volet battant 70, 370, sans prise de cotes et de faciliter la fixation du module et du bras à l'ouverture 40, 340 et au volet 70, 370, en repérant leur position de fixation au montant 50, 350 et au volet 70, 370.

En variante, l'étape 230 a lieu avant l'étape 200. En variante, l'étape 430 a lieu avant l'étape 420. En variante, les deux étapes de repérage et de marquage ont lieu avant le montage.

Selon une autre variante, une seule face du boîtier comprend une affiche d'indication de sa position à respecter par rapport à l'ouverture 40.

Selon une autre variante, une notice papier, explicitant le mode opératoire afin d'utiliser ce gabarit, est fournie avec le gabarit 10 et positionné dans le tiroir 28 du premier mode de réalisation.

Selon une autre variante, l'élément mobile 30 est apte à effectuer une rotation par rapport au point d'attache A de plus de 360°. Il n'est alors pas prévu de butée.

Selon une autre variante, le tiroir 28 est accessible par une face différente de la sixième face 26 du boîtier 20.

En variante, la première face 21 et/ou l'une des faces du gabarit 310 comprend une illustration présentant les différents types d'ensemble de motorisation pour volet battant commercialisés.

Selon une autre variante, la cinquième face 25 et/ou l'une des faces du gabarit 310 comprend des illustrations présentant les différentes couleurs proposées pour l'ensemble de motorisation destiné à être fixé sur l'ouverture 40, 340.

Selon une autre variante, la troisième face 23 et/ou l'une des faces du gabarit 310 comprend la représentation en coupe de l'ensemble de motorisation, auquel correspond le gabarit 10, suivant une direction parallèle à l'axe de rotation du bras. Il est ainsi possible d'observer l'encombrement, par rapport à l'ouverture, d'un arbre supportant le bras et du module de l'ensemble de motorisation.

Selon une variante, le boîtier 20 et/ou le gabarit 310 n'est pas positionné contre le linteau mais en appui contre un garde-corps équipant l'ouverture lors de son utilisation.

Selon une autre variante, le boîtier 20 et/ou le gabarit 310 est positionné en appui à l'opposé du linteau, c'est-à-dire à la base de l'ouverture 40.

Selon une autre variante, un bras de maintien à distance du gabarit 310 et/ou du boîtier 20 est fourni avec le gabarit 10, 310 afin de pouvoir positionner le gabarit 310 et/ou le boîtier 20 facilement et de le maintenir en place tout en effectuant les étapes de procédé présentées dans les modes de réalisation décrits précédemment.

Selon une autre variante la longueur du boîtier 20 et/ou du gabarit 310 mesurée parallèlement à l'ouverture est différente de celle du module de l'ensemble de motorisation à installer.

Les caractéristiques techniques des modes de réalisation et variantes envisagés ci-dessus peuvent être combinées entre elles pour générer d'autres modes de réalisation, tels que décrits dans les revendications.

## Revendications

1. Gabarit (10 ; 310) de pose d'un ensemble de motorisation de volet battant (70 ; 370) sur une ouverture (40 ; 340), cet ensemble comprenant un module incluant au moins un actionneur et un bras mobile en rotation par rapport au module, le bras comprenant une extrémité de fixation au volet (70 ; 370) et une extrémité de fixation au module, le gabarit étant tridimensionnel et comprenant une première face (21 ; 326) destinée à être positionnée contre le volet (70 ; 370) en position fermée, et une deuxième face ou bord (22 ; 321b, 326b) destiné(e) à être positionné(e) contre un montant vertical (50 ; 350) délimitant l'ouverture (40 ; 340), **caractérisé en ce que** le gabarit comprend un premier élément (30 ; 391) indicateur de la position de l'extrémité de fixation du bras mobile sur le volet, lorsque le volet est en position fermée, par rapport à la fois au volet (70 ; 370) et au montant (50 ; 350) vertical délimitant l'ouverture (40 ; 340), suivant au moins un plan parallèle au volet en position fermée, suivant au moins deux axes, un axe vertical et un axe horizontal dans ce plan parallèle au volet en position fermée.

2. Gabarit selon la revendication 1, **caractérisé en ce qu'**au moins une face (22, 24, 25, 26 ; 321) du gabarit (10 ; 310) comprend un deuxième élément (22a, 22b, 22c ; 392) indicateur de sa position à respecter par rapport à l'ouverture (40 ; 340).

3. Gabarit selon la revendication 1 ou 2, **caractérisé en ce qu'**au moins une face (22, 24, 25, 26 ; 321, 326) du gabarit comprend une affiche contenant un ensemble (26b ; 326b) d'illustrations et de textes correspondant à une notice d'utilisation du gabarit (10 ; 310).

4. Gabarit (10) selon l'une des revendications 1 à 3, **caractérisé en ce que** le gabarit comprend un boîtier (20) destiné à être en appui contre le montant (50) de l'ouverture (40) à équiper, et **en ce que** le premier élément (30) est mobile sur le boîtier en rotation autour d'un axe (Z) vertical, lorsque le boîtier est positionné contre le montant (50) de l'ouverture, et apte à reproduire le mouvement du bras mobile par rapport au module, ce mouvement permettant l'entraînement d'un volet (70) entre une première position fermée (Fig 2) et une deuxième positon ouverte (Fig 3), ou réciproquement.

5. Gabarit selon la revendication 4, **caractérisé en ce que** la forme du premier élément (30) est similaire à celle du bras mobile par rapport au module, et **en ce que** certaines dimensions du boîtier (20) sont similaires à celles du module.

6. Gabarit selon la revendication 4 ou 5, **caractérisé en ce que** le boîtier (20) comprend deux butées (82, 84), disposées de part et d'autre de l'axe (Z) de rotation du premier élément (30), ces butées limitant la rotation du premier élément (30) entre, d'une part, une première position où une extrémité (32) du premier élément (30) destinée à être en contact avec le volet (70) est en regard d'une troisième face (23) destinée à être positionnée à l'opposé du montant (50) et, d'autre part, une deuxième position où l'extrémité (32) du premier élément a effectué une rotation d'amplitude prédéterminée par rapport à l'axe (Z) de rotation, le premier élément se dirigeant à l'opposé de l'ouverture (40), l'amplitude de la rotation de l'extrémité (32) étant de préférence inférieure ou égale à 180°, de préférence encore égale à 160°.

7. Gabarit selon l'une des revendications 4 à 6, **caractérisé en ce que** le boîtier (20) comprend un tiroir (28) apte à recevoir des échantillons ou d'autres types de pièces ou une notice papier d'utilisation du gabarit.

8. Gabarit selon la revendication 1, le volet (370) étant mobile entre une position fermée et une position ouverte, **caractérisé en ce qu'**il comprend au moins une quatrième face (321), la quatrième face (321) étant opposée à la première face (326) et comprenant le premier élément (391), le premier élément (391) comprenant au moins un orifice traversant de repérage d'une position de fixation de l'extrémité de fixation du bras au volet (370).

9. Gabarit selon les revendications 2 et 8, l'ouverture comprenant deux montants verticaux (350) formant avec un linteau de l'ouverture un coin droit et un coin gauche et des volets (370) droit et gauche positionnés de part et d'autre de l'ouverture (340), **caractérisé en ce que** la quatrième face (321) comprend les premier (391) et deuxième (392) éléments qui sont adaptés à une utilisation du gabarit (310) dans le coin droit, au cours de laquelle la première face (326) est en contact avec le volet droit qui est en position fermée, tandis que la première face (326) comprend un autre premier élément (391') indicateur de la position d'au moins une des extrémités du bras mobile et un autre deuxième élément (392') indicateur de la position du gabarit à respecter par rapport à l'ouverture (340) qui sont adaptés à une utilisation du gabarit dans le coin gauche, au cours de laquelle la quatrième face (321) est en contact avec le volet gauche qui est en position fermée.

10. Gabarit selon la revendication 8 ou 9, **caractérisé en ce qu'**au moins l'une des première (326) et quatrième (321) faces comprend :
- un premier bord (321a, 326a) rectiligne globalement perpendiculaire à un deuxième bord (321b, 326b) rectiligne, les premier et deuxième bords étant respectivement destinés à être en contact avec un linteau, et avec un montant vertical (50) de l'ouverture, et
- un troisième (321c, 326c) et un quatrième (321d, 326d) bords courbes respectivement opposés aux premier (321a, 326a) et deuxième (321c, 326c) bords.

11. Procédé de vérification de la possibilité d'intégrer un ensemble de motorisation de volet battant (70 ; 370) sur une ouverture (40 ; 340), cet ensemble comprenant un module incluant au moins un actionneur et un bras mobile en rotation par rapport au module, le bras comprenant une extrémité de fixation au volet (70 ; 370) et une extrémité de fixation au module, le volet (70 ; 370) étant mobile entre une position fermée et une position ouverte, **caractérisé en ce que** le procédé comprend des étapes consistant à :
- a) positionner (200 ; 400) une première face (21 ; 326) d'un gabarit (10 ; 310) selon l'une des revendications précédentes contre le volet (70 ; 370) en position fermée et une deuxième face ou bord (22 ; 321b, 326b) contre un montant (50 ; 350) délimitant l'ouverture (40 ; 340), et
- b) vérifier (210 ; 410) la position d'au moins une des extrémités du bras mobile par rapport à la fois au volet (70 ; 370) et au montant (50 ; 350).

12. Procédé selon la revendication 11, **caractérisé en ce que**
- le gabarit (10) est selon l'une des revendications 4 à 7,
- lors de l'étape a) de positionnement, la première face (21) et la deuxième face (22) sont des faces du boîtier (20),
- lors de l'étape de vérification b), il est également vérifié que le premier élément (30) ne vient pas buter contre un élément (60) de l'ouverture, lorsqu'une extrémité (32) du premier élément (30) est en contact avec le volet (70) qui est en position fermée et
- le procédé comprend une étape suivante c) consistant à maintenir l'extrémité (32) du premier élément en contact avec le volet tout en ouvrant le volet et vérifier (220) que, pendant cette manoeuvre d'ouverture, le premier élément (30) ne rencontre aucun obstacle.

13. Procédé selon la revendication 12 **caractérisé en ce qu'**une étape d) consiste à positionner (230) le boîtier (20) contre le volet (70), au dessus d'une barre horizontale (72) permettant de faire le lien entre différentes planches verticales (74) composant le volet, et à vérifier (230) que la hauteur (H3) du boîtier (20) est inférieure à la distance (H72), mesurée perpendiculairement à la barre horizontale (72), entre la barre horizontale (72) et une extrémité haute (76) du volet.

14. Procédé selon la revendication 11, **caractérisé en ce que** le gabarit (310) est selon l'une des revendications 8 à 10, **en ce que**, lors de l'étape de vérification (410), la position de l'extrémité de fixation du bras au volet (370) est repérée et **en ce que**, suite à l'étape de vérification (410) le procédé comprend des étapes consistant à :
- e) (440) fixer l'ensemble de motorisation sur l'ouverture, et
- f) (450) rattacher l'extrémité de fixation du bras mobile au volet (370) à la position repérée lors de l'étape de vérification.

15. Système comprenant un ensemble de motorisation de volet battant à fixer sur une ouverture (40 ; 340), ainsi qu'au moins un gabarit (10 ; 310) de pose de l'ensemble de motorisation sur l'ouverture (40 ; 340), l'ensemble de motorisation comprenant un module incluant au moins un actionneur et un bras mobile en rotation par rapport au module, **caractérisé en ce que** le ou les gabarits (10 ; 310) sont selon l'une des revendications 1 à 10.

## Patentansprüche

1. Schablone (10; 310) zur Anbringung einer Motorisierungseinheit eines Klappfensterladens (70; 370) an einer Öffnung (40; 340), wobei die Einheit ein Modul mit mindestens einem Stellantrieb und einen in Bezug auf das Modul drehbeweglichen Arm hat, wobei der Arm ein Ende zur Befestigung am Fensterladen (70; 370) und ein Ende zur Befestigung am Modul hat, wobei die Schablone dreidimensional ist und eine erste Seite (21; 326), die dazu bestimmt ist, am Fensterladen (70; 370) in der geschlossenen Position anliegend angeordnet zu werden, und eine zweite Seite oder einen zweiten Rand (22; 321b; 326b) aufweist, die bzw. der dazu bestimmt ist, an einer die Öffnung (40; 340) begrenzenden vertikalen Strebe (50; 350) anliegend angeordnet zu werden, **dadurch gekennzeichnet, dass** die Schablone ein erstes Indikatorelement (30; 391) für die Position des Befestigungsendes des beweglichen Arms am Fensterladen, wenn sich der Fensterladen in der geschlossenen Position befindet, in Bezug sowohl auf den Fensterladen (70; 370) als auch die die Öffnung (40; 340) begrenzende vertikale Strebe (50; 350) in mindestens einer zum Fensterladen in der geschlossenen Position parallelen Ebene entlang mindestens zweier Achsen aufweist, einer vertikalen Achse und einer horizontalen Achse in dieser zum Fensterladen in der geschlossenen Position parallelen Ebene.

2. Schablone nach Anspruch 1, **dadurch gekennzeichnet, dass** mindestens eine Seite (22, 24, 25, 26; 321) der Schablone (10; 310) ein zweites Indikatorelement (22a, 22b, 22c; 392) für ihre in Bezug auf die Öffnung (40; 340) einzuhaltende Position aufweist.

3. Schablone nach Anspruch 1 oder 2, **dadurch gekennzeichnet, dass** mindestens eine Seite (22, 24, 25, 26; 321, 326) der Schablone eine Anzeige aufweist, die eine Einheit (26b; 326b) von Illustrationen und Texten enthält, die einer Gebrauchsanweisung der Schablone (10; 310) entsprechen.

4. Schablone nach einem der Ansprüche 1 bis 3, **dadurch gekennzeichnet, dass** die Schablone ein Gehäuse (20) aufweist, das dazu bestimmt ist, an der Strebe (50) der auszurüstenden Öffnung (40) in Anlage zu sein, und dass das erste Element (30) am Gehäuse um eine vertikale Achse (Z) drehbeweglich ist, wenn das Gehäuse an der Strebe (50) der Öffnung angeordnet ist, und die Bewegung des in Bezug auf das Modul beweglichen Arms nachvollziehen kann, wobei diese Bewegung die Mitnahme des Fensterladens (70) zwischen einer ersten, geschlossenen Position (Fig. 2) und einer zweiten, geöffneten Position (Fig. 3), oder umgekehrt, ermöglicht.

5. Schablone nach Anspruch 4, **dadurch gekennzeichnet, dass** die Form des ersten Elements (30) derjenigen des in Bezug auf das Modul beweglichen Arms ähnlich ist, und dass bestimmte Abmessungen des Gehäuses (20) denjenigen des Moduls ähnlich sind.

6. Schablone nach Anspruch 4 oder 5, **dadurch gekennzeichnet, dass** das Gehäuse (20) zwei Anschläge (82, 84) aufweist, die beidseits der Drehachse (Z) des ersten Elements (30) vorgesehen sind, wobei diese Anschläge die Drehung des ersten Elements (30) zwischen einerseits einer ersten Position, in der ein Ende (32) des ersten Elements (30), welches Ende dazu bestimmt ist, mit dem Fensterladen (70) in Kontakt zu sein, einer dritten Seite (23) zugewandt ist, die dazu bestimmt ist, der Strebe (50) entgegengesetzt angeordnet zu werden, und andererseits einer zweiten Position einzuschränken, in der das Ende (32) des ersten Elements eine Drehung mit einer vorbestimmten Amplitude in Bezug auf die Drehachse (Z) vollzogen hat, wobei sich das erste Element der Öffnung (40) entgegengesetzt ausrichtet, wobei die Amplitude der Drehung des Endes (32) vorzugsweise kleiner oder gleich 180°, stärker bevorzugt gleich 160° ist.

7. Schablone nach einem der Ansprüche 4 bis 6, **dadurch gekennzeichnet, dass** das Gehäuse (20) eine Schublade (28) aufweist, die Muster oder andere Arten von Teilen oder eine Papiergebrauchsanweisung für die Schablone aufnehmen kann.

8. Schablone nach Anspruch 1, wobei der Fensterladen (370) zwischen einer geschlossenen Position und einer offenen Position beweglich ist, **dadurch gekennzeichnet, dass** sie mindestens eine vierte Seite (321) aufweist, wobei die vierte Seite (321) der ersten Seite (326) entgegengesetzt ist und das erste Element (391) aufweist, wobei das erste Element (391) mindestens eine Durchgangsöffnung zur Kennzeichnung einer Befestigungsposition des Befestigungsendes des Arms am Fensterladen (370) aufweist.

9. Schablone nach den Ansprüchen 2 und 8, wobei die Öffnung zwei vertikale Streben (350), die mit einem Fenstersturz der Öffnung eine rechte Ecke und eine linke Ecke bilden, und einen rechten und einen linken Fensterladen (370) aufweist, die beidseits der Öffnung (340) angeordnet sind, **dadurch gekennzeichnet, dass** die vierte Seite (321) das erste (391) und zweite (392) Element aufweist, die zu einer Verwendung der Schablone (310) in der rechten Ecke angepasst sind, während der die erste Seite (326) mit dem in der geschlossenen Position befindlichen rechten Fensterladen in Kontakt ist, wohingegen die erste Seite (326) ein anderes erstes Indikatorelement (391') für die Position mindestens eines der Enden des beweglichen Arms und ein anderes zweites Indikatorelement (392') für die Position der Schablone aufweist, die in Bezug auf die Öffnung (340) einzuhalten ist, die zu einer Verwendung der Schablone in der linken Ecke angepasst sind, während der die vierte Seite (321) mit dem in der geschlossenen Position befindlichen linken Fensterladen in Kontakt ist.

10. Schablone nach Anspruch 8 oder 9, **dadurch gekennzeichnet, dass** die erste (326) und/oder vierte (321) Seite aufweist:
- einen geradlinigen ersten Rand (321a, 326a), der insgesamt senkrecht zu einem geradlinigen zweiten Rand (321b, 326b) ist, wobei der erste und zweite Rand jeweils dazu bestimmt sind, in Kontakt mit einem Fenstersturz und mit einer vertikalen Strebe (50) der Öffnung zu sein, und
- einen dritten (321c, 326c) und einen vierten (321d, 326d) gekrümmten Rand, die jeweils dem ersten Rand (321a, 326a) und dem zweiten Rand (321c, 326c) entgegengesetzt sind.

11. Verfahren zum Überprüfen der Möglichkeit, eine Motorisierungseinheit für einen Klappfensterladen (70; 370) an einer Öffnung (40; 340) zu integrieren, wobei diese Einheit ein Modul mit mindestens einem Stellantrieb und einen in Bezug auf das Modul drehbeweglichen Arm hat, wobei der Arm ein Ende zur Befestigung am Fensterladen (70; 370) und ein Ende zur Befestigung am Modul hat, wobei der Fensterladen (70; 370) zwischen einer geschlossenen Position und einer offenen Position beweglich ist, **dadurch gekennzeichnet, dass** das Verfahren die Schritte umfasst, die darin bestehen:
- a) eine erste Seite (21; 326) einer Schablone (10; 310) nach einem der vorhergehenden Ansprüche an dem in der geschlossenen Position befindlichen Fensterladen (70; 370) und eine zweite Seite oder einen zweiten Rand (22; 321b; 326b) an einer die Öffnung (40; 340) begrenzenden Strebe (50; 350) anliegend anzuordnen (200; 400), und
- b) die Position mindestens eines der Enden des beweglichen Arms sowohl in Bezug auf den Fensterladen (70; 370) als auch die Strebe (50; 350) zu überprüfen (210; 410).

12. Verfahren nach Anspruch 11, **dadurch gekennzeichnet, dass**
- die Schablone (10) nach einem der Ansprüche 4 bis 7 ist,
- beim Anordnungsschritt a) die erste Seite (21) und die zweite Seite (22) Seiten des Gehäuses (20) sind,
- beim Überprüfungsschritt b) auch überprüft wird, dass das erste Element (30) nicht an einem Element (60) der Öffnung anschlägt, wenn ein Ende (32) des ersten Elements (30) in Kontakt mit dem in der geschlossenen Position befindlichen Fensterladen (70) ist, und
- das Verfahren einen anschließenden Schritt c) umfasst, der darin besteht, das Ende (32) des ersten Elements in Kontakt mit dem Fensterladen zu halten und dabei den Fensterladen zu öffnen, und zu überprüfen (200), dass während dieses Öffnungsvorgangs das erste Element (30) auf keinerlei Hindernis trifft.

13. Verfahren nach Anspruch 12, **dadurch gekennzeichnet, dass** ein Schritt d) darin besteht, das Gehäuse (20) am Fensterladen (70) über einer horizontalen Leiste (72) anliegend anzuordnen (230), wodurch es ermöglicht wird, die Verbindung zwischen verschiedenen vertikalen Brettern (74) herzustellen, die den Fensterladen bilden, und zu überprüfen (230), dass die Höhe (H3) des Gehäuses (20) kleiner ist als der senkrecht zur horizontalen Leiste (72) gemessene Abstand (H72) zwischen der horizontalen Leiste (72) und einem oberen Ende (76) des Fensterladens.

14. Verfahren nach Anspruch 11, **dadurch gekennzeichnet, dass** die Schablone (310) nach einem der Ansprüche 8 bis 10 ist, und dass beim Überprüfungsschritt (410) die Position des Befestigungsendes des Arms am Fensterladen (370) gekennzeichnet wird, und dass das Verfahren nach dem Überprüfungsschritt (410) Schritte umfasst, die darin bestehen:
- e) die Motorisierungseinheit an der Öffnung zu befestigen (440), und
- f) das Befestigungsende des beweglichen Arms am Fensterladen wieder an der während des Überprüfungsschritts gekennzeichneten Position anzubringen (450).

15. System mit einer Motorisierungseinheit für einen an einer Öffnung (40; 340) zu befestigenden Klappfensterladen, sowie einer Schablone (10; 310) zum Anbringen der Motorisierungseinheit an der Öffnung (40; 340), wobei die Motorisierungseinheit ein Modul mit mindestens einem Stellantrieb und einen in Bezug auf das Modul drehbeweglichen Arm hat, **dadurch gekennzeichnet, dass** die Schablone oder Schablonen (10; 310) nach einem der Ansprüche 1 bis 10 ist bzw. sind.

## Claims

1. Template (10; 310) for installation of a motor assembly of a hinged shutter (70; 370) on an opening (40; 340), the assembly comprising a module including at least an actuator and an arm which is movable in rotation relative to the module, the arm having an end for fixing to the shutter (70; 370) and an end for fixing to the module, the template being three-dimensional and having a first face (21; 326) which is to be positioned against the shutter (70; 370) in the closed position and a second face or edge (22; 321b, 326b) which is to be positioned against a vertical post (50; 350) delimiting the opening (40; 340), **characterised in that** the template comprises a first element (30; 391) which indicates the position of the end of the movable arm for fixing to the shutter, when the shutter is in the closed position, relative both to the shutter (70; 370) and to the vertical post (50; 350) delimiting the opening (40; 340), along at least one plane which is parallel to the shutter in the closed position, along at least two axes, a vertical axis and a horizontal axis **in that** plane parallel to the shutter in the closed position.

2. Template according to claim 1, **characterised in that** at least one face (22, 24, 25, 26; 321) of the template (10; 310) comprises a second element (22a, 22b, 22c; 392) which indicates the position thereof that is to be respected relative to the opening (40; 340).

3. Template according to claim 1 or 2, **characterised in that** at least one face (22, 24, 25, 26; 321, 326) of the template has a label containing a set (26b; 326b) of illustrations and text corresponding to instructions for use of the template (10; 310).

4. Template (10) according to any one of claims 1 to 3, **characterised in that** the template comprises a casing (20) which is to bear against the post (50) of the opening (40) to be equipped, and **in that** the first element (30) is movable on the casing in rotation about a vertical axis (Z), when the casing is positioned against the post (50) of the opening, and capable of reproducing the movement of the movable arm relative to the module, that movement allowing a shutter (70) to be moved between a first, closed position (Fig. 2) and a second, open position (Fig. 3) or *vice versa.*

5. Template according to claim 4, **characterised in that** the shape of the first element (30) is similar to that of the arm movable relative to the module, and **in that** some dimensions of the casing (20) are similar to those of the module.

6. Template according to claim 4 or 5, **characterised in that** the casing (20) comprises two stops (82, 84) arranged on either side of the axis (Z) of rotation of the first element (30), the stops limiting the rotation of the first element (30) between, on the one hand, a first position in which an end (32) of the first element (30) that is to be in contact with the shutter (70) faces a third face (23) that is to be positioned on the opposite side from the post (50), and, on the other hand, a second position in which the end (32) of the first element has performed a rotation of predetermined amplitude relative to the axis (Z) of rotation, the first element moving in the opposite direction to the opening (40), the amplitude of the rotation of the end (32) preferably being less than or equal to 180°, yet more preferably equal to 160°.

7. Template according to any one of claims 4 to 6, **characterised in that** the casing (20) comprises a drawer (28) capable of receiving samples or parts of other types or an instruction leaflet for use of the template.

8. Template according to claim 1, the shutter (370) being movable between a closed position and an open position, **characterised in that** the template comprises at least a fourth face (321), the fourth face (321) being opposite the first face (326) and comprising the first element (391), the first element (391) comprising at least one through-orifice for marking a fixing position for the end of the arm for fixing to the shutter (370).

9. Template according to claims 2 and 8, the opening having two vertical posts (350) forming, with a lintel of the opening, a right corner and a left corner, and right and left shutters (370) positioned on either side of the opening (340), **characterised in that** the fourth face (321) comprises the first (391) and second (392) elements which are adapted for use of the template (310) in the right corner, during which the first face (326) is in contact with the right shutter, which is in the closed position, while the first face (326) comprises another first element (391') indicating the position of at least one of the ends of the movable arm and another second element (392') indicating the position of the template that is to be respected relative to the opening (340), which elements are adapted to use of the template in the left corner, during which the fourth face (321) is in contact with the left shutter, which is in the closed position.

10. Template according to claim 8 or 9, **characterised in that** at least one of the first (326) and fourth (321) faces comprises:
- a first straight edge (321a, 326a) generally perpendicular to a second straight edge (321b, 326b), the first and second edges being intended to be in contact with a lintel and with a vertical post (50) of the opening, respectively, and
- a third (321c, 326c) and a fourth (321d, 326d) curved edge opposite the first (321a, 326a) and second (321c, 326c) edges, respectively.

11. Method for checking the possibility of fitting a motor assembly of a hinged shutter (70; 370) on an opening (40; 340), the assembly comprising a module including at least an actuator and an arm which is movable in rotation relative to the module, the arm having an end for fixing to the shutter (70; 370) and an end for fixing to the module, the shutter (70; 370) being movable between a closed position and an open position, **characterised in that** the method comprises steps consisting in:
a) positioning (200; 400) a first face (21; 326) of a template (10; 310) according to any one of the preceding claims against the shutter (70; 370) in the closed position and a second face or edge (22; 321b, 326b) against a post (50; 350) delimiting the opening (40; 340), and
b) checking (210; 410) the position of at least one of the ends of the movable arm relative both to the shutter (70; 370) and to the post (50; 350).

12. Method according to claim 11, **characterised in that**
- the template (10) is in accordance with any one of claims 4 to 7,
- in the positioning step a), the first face (21) and the second face (22) are faces of the casing (20),
- in the checking step b), it is also checked that the first element (30) does not abut an element (60) of the opening when an end (32) of the first element (30) is in contact with the shutter (70), which is in the closed position, and
- the method comprises a following step c) which consists in keeping the end (32) of the first element in contact with the shutter while opening the shutter, and in checking (220) that, during this opening manoeuvre, the first element (30) does not encounter any obstacles.

13. Method according to claim 12, **characterised in that** a step d) consists in positioning (230) the casing (20) against the shutter (70), above a horizontal bar (72) which allows different vertical boards (74) forming the shutter to be linked together, and in checking (230) that the height (H3) of the casing (20) is smaller than the distance (H72), measured perpendicularly to the horizontal bar (72), between the horizontal bar (72) and a top end (76) of the shutter.

14. Method according to claim 11, **characterised in that** the template (310) is in accordance with any one of claims 8 to 10, **in that**, in the checking step (410), the position of the end for fixing the arm to the shutter (370) is marked, and **in that**, following the checking step (410), the method comprises steps consisting in:
e) (440) fixing the motor assembly on the opening, and
f) (450) attaching the end for fixing the movable arm to the shutter (370) in the position marked during the checking step.

15. System comprising a motor assembly for a hinged shutter which is to be fixed on an opening (40; 340) and at least one template (10; 310) for installation of the motor assembly on the opening (40; 340), the motor assembly comprising a module including at least an actuator and an arm which is movable in rotation relative to the module, **characterised in that** the template or templates (10; 310) is/are in accordance with any one of claims 1 to 10.
